# EUROPÄISCHE PATENTSCHRIFT

(11) **EP 1 553 232 B1**
(45) Veröffentlichungstag und Bekanntmachung des Hinweises auf die Patenterteilung: **16.11.2011**
(21) Anmeldenummer: 04405015.1
(22) Anmeldetag: 08.01.2004
(51) Int. Cl.: E03C 1/29

(54) **Ablaufsiphon für eine Sanitäreinrichtung**
Drain siphon for a sanitary device
Siphon de bouche d'écoulement pour dispositif sanitaire

(43) Veröffentlichungstag der Anmeldung: 13.07.2005
(73) Patentinhaber: Geberit International AG, 8645 Jona (CH)
(72) Erfinder: Inglin, Urs, 8853 Lachen (CH); Oengören, Abdullah, 8370 Sirnach (CH); Röst, Maarten, 8645 Jona (CH)
(74) Vertreter: Groner, Manfred

(56) Entgegenhaltungen:
- EP-A- 0 727 532
- EP-A- 1 227 191
- FR-A- 2 771 431

## Beschreibung

Die Erfindung betrifft einen Ablaufsiphon für eine Sanitäreinrichtung nach dem Oberbegriff des Anspruchs 1.

Ablaufsiphons sind seit langem bekannt und dienen zur Entwässerung beispielsweise von Waschbecken. Diese Ablaufsiphons enthalten Sperrwasser, das im Gehäuse einen so genannten Geruchverschluss bildet. An Ablaufsiphons werden allgemein die Anforderungen gestellt, dass sie möglichst selbstreinigend sind und ein geräuscharmes Abfliessen gewährleisten. Für Waschtische sind besonders so genannte Flaschengeruchverschlüsse mit Tauchrohr bekannt geworden. Ein solcher ist beispielsweise in der EP 0 727 532 A offenbart. Das Tauchrohr greift von oben in ein Siphongehäuse und in ein im Siphongehäuse angeordnetes Innenrohr ein. Das Innenrohr bildet mit einem unteren Rand eine Umlenkkante, an welcher das ablaufende Wasser umgelenkt und nach oben zu einem Ausgangsstutzen gelangt. Diese untere Kante des Innenrohres befindet sich unterhalb des Wasserspiegels des Sperrwassers. Das im Gehäuse befindliche Sperrwasser bildet somit den Geruchverschluss.

Durch die EP 1 227 191 A ist ein weiterer Ablaufsiphon bekannt geworden, der ebenfalls für ein Waschbecken vorgesehen ist. Dieser weist einen Siphonkörper auf, der eine Tauchwand besitzt, welche den Innenraum des Siphonkörpers in zwei teilweise getrennte Innenräume aufteilt. Diese Tauchwand besitzt eine Unterkante, die in den unteren Bereich des Siphonkörpers hineinragt. Das ablaufende Wasser gelangt von oben in den genannten Siphonkörper und wird an der Unterkante der Tauchwand um 180° umgelenkt und gelangt dann oben zum Ausgang.

Die FR-A-2 771 431 offenbart einen Bodenablauf mit einem Gehäuse, das ein Tauchrohr aufnimmt. Ein Einsatz mit einer unteren Mündung ist nicht vorgesehen. Die untere Mündung wird durch die untere Öffnung des Tauchrohrs gebildet.

Der Erfindung liegt die Aufgabe zugrunde, einen Siphon der genannten Art zu schaffen, der sich durch eine höhere Ablaufleistung und damit durch eine bessere Reinigungswirkung auszeichnet. Der Ablaufsiphon soll trotzdem konstruktiv einfach herstellbar sein.

Die Aufgabe ist bei einem gattungsgemässen Ablaufsiphon gemäss Anspruch 1 gelöst. Beim erfindungsgemässen Ablaufsiphon wird das ablaufende Wasser durch Leitwände kanalisiert und gelangt in diesem Strömungskanal direkt zum Auslass. Durch die Leitwände wird das aufsteigende Wasser somit gezielt zum Auslass geleitet. Dadurch ist eine höhere Ablaufleistung und Reinigungswirkung erreicht. Die Ausspülung von Schmutz erfolgt damit wirksamer. Die Erfindung senkt das Risiko für das Hängenbleiben von Gegenständen und Ablagerungen im Siphon. Der direkte Strömungskanal ermöglicht eine geräuscharme Führung des Wassers und die Vermeidung von Turbulenzen und Verwirbelungen.

Eine besonders hohe Ablaufleistung ergibt sich dann, wenn gemäss einer Weiterbildung der Erfindung der Strömungskanal einen oberen bogenförmigen Bereich aufweist, in welchem eine im Wesentlichen zylindrische Wandung des Einsatzes umströmt wird. Dadurch ergibt sich ein besonders hindernisfreier Verlauf für das ausströmende Wasser.

Nach der Erfindung verläuft der Strömungskanal bezüglich des Auslasses rückseitig nach oben. Das durchströmende Wasser kann dadurch in einem vergleichsweise weiten Bogen in den Auslass geführt werden.

Eine besonders kostengünstige Ausbildung ergibt sich dann, wenn gemäss einer Weiterbildung der Erfindung am Einsatz aussenseitig wenigstens eine Leitwand angeformt ist, welche passgenau in das Gehäuse einführbar ist.

Weitere vorteilhafte Merkmale ergeben sich aus den abhängigen Patentansprüchen, der nachfolgenden Beschreibung sowie der Zeichnung.

Ein Ausführungsbeispiel der Erfindung wird anhand der Zeichnung näher erläutert. Es zeigen:
- Figur 1: ein Vertikalschnitt durch einen erfindungsgemässen Ablaufsiphon,
- Figur 2: eine räumliche Ansicht eines Einsatzes,
- Figur 3: ein Vertikalschnitt durch das Gehäuse mit einem Einsatz in Ansicht und
- Figur 4: eine weitere Ansicht des Einsatzes.

Der in Figur 1 gezeigte Ablaufsiphon 1 weist ein Gehäuse 2 auf, das vorzugsweise im Spritzgussverfahren aus Kunststoff hergestellt ist und in das ein vorzugsweise separat hergestellter Einsatz 4 eingesetzt ist. In den Einsatz 4 ist von oben ein Tauchrohr 3 eingeschoben. Am Gehäuse 2 ist in einem oberen Bereich ein Stutzen 6 angeformt, der horizontal vom Gehäuse 2 weggeht und an dem ein hier lediglich abschnittweise gezeigtes Abgangsrohr 7 befestigt ist. Dieses Abgangsrohr 7 führt zu einer hier nicht gezeigten Entsorgungsleitung. Das Tauchrohr 3 ist an einem oberen Ende 8 an einen hier nicht gezeigten Ablauftrichter, beispielsweise eines Waschbeckens oder dergleichen, angeschlossen. Das aus dem Waschbecken abfliessende Wasser gelangt durch einen vertikalen und zum Einsatz 4 sowie zum Gehäuse 2 im Wesentlichen koaxialen Kanal 10 des Tauchrohres 3 zu einer Mündung 11 am unteren Ende des Einsatzes 4 und von dort in einen Strömungskanal 18 und schliesslich zum Auslass, welcher durch den Stutzen 6 gebildet ist. Die Mündung 11 befindet sich unterhalb des Wasserspiegels des hier nicht gezeigten Sperrwassers.

Der Einsatz 4 besitzt einen unteren Rand 20, der dicht an einem Gehäuseboden 19 anliegt und mit einer unteren Leitwand 17 den Innenraum des Gehäuses 2 in den genannten Strömungskanal 18 sowie einen nicht durchströmten Raum 21 unterteilt. Das Sperrwasser befindet sich somit wenigstens teilweise im Strömungskanal 18 jedoch nicht im Raum 21, der durch die genannte Leitwand 17 vom Strömungskanal 18 getrennt wird.

Am oberen Ende des Einsatzes 4 ist ein Kragen 14 (Fig. 2) angeordnet, in dem ein Dichtungsring 15 eingesetzt ist, welcher den Kragen 14 gegenüber dem Gehäuse 2 abdichtet. An der Oberseite des Kragens 14 sind mehrere Haltezungen 12 angeformt, die am oberen Rand des Gehäuses 2 aufliegen und welche den Einsatz 4 mit dem Gehäuse 2 verrasten und drehsicher positionieren. Über dem Kragen 14 sind am Einsatz 4 teilumlaufendes Gewinde 13 angeordnet, welche zur Befestigung eines Deckels 5 am Einsatz 4 und zur Fixierung des Tauchrohres 3 dienen. Der Deckel 5 kann in der Art eines Bajonettverschlusses auf den Einsatz 4 aufgesetzt und durch Drehen lösbar befestigt werden. Grundsätzlich ist hier auch ein Schraubdeckel denkbar.

Das Tauchrohr 3 besitzt eine zylindrische Aussenwand 22 sowie ein unteres Ende 9, das sich gemäss Figur 1 unmittelbar über der Mündung 11 befindet. Das Tauchrohr 3 ist um seine Längsachse drehbar, während der Einsatz 4 verdrehsicher im Gehäuse 2 positioniert ist. Das untere Ende 9 des Tauchrohres 3 befindet sich bei vollständig eingeschobenem Tauchrohr 3 unmittelbar über der Mündung 11.

Die oben erwähnte obere Leitwand 17 ist an der Aussenseite des Einsatzes 4 angeformt und erstreckt sich wie ersichtlich vom unteren Rand 20 beidseitig nach oben und schwingt sich dann gemäss Fig. 4 bogenförmig um den Einsatz 4 herum. Ein äusserer Rand 17a der unteren Leitwand 17 bildet die Überleitung zum Stutzen 6, wie insbesondere die Fig. 3 erkennen lässt. Der Rand 17a befindet sich etwa im Bereich des Wasserspiegels des Sperrwassers.

Am Einsatz 4 ist zudem in einem oberen Bereich ebenfalls aussenseitig eine obere Leitwand 16 angeformt, die ebenfalls einen äusseren Rand 16a aufweist, der an der Innenseite des Gehäuses 2 dicht anliegt und damit eine obere Begrenzung des Strömungskanals 8 bildet. Diese obere Leitwand 16 leitet das nach oben strömende Wasser direkt in den Stutzen 6. Der Strömungskanal 18 ist somit seitlich durch die Leitwände 17 und 16 begrenzt. Das ablaufende Wasser strömt durch die Mündung 11 in den Strömungskanal 18, welcher bezüglich des Stutzens 6 rückseitig angeordnet ist. Das Wasser strömt im Strömungskanal 18 vertikal nach oben, umströmt dann beidseitig den Einsatz 4 und gelangt dann in den Stutzen 6 und schliesslich in das Abgangsrohr 7. Das ablaufende Wasser wird somit im Strömungskanal 8 kanalisiert und gelangt direkt ohne störende Umlenkungen in den Siphon 1. Durch die gerichtete Strömung wird vermieden, dass sich Gegenstände und Schmutz im Gehäuse 2 festsetzen können.

Nach einer Variante ist, wie in Fig. 3 mit gestrichelten Linien gezeigt, einseitig die Leitwand 17' hochgezogen und die Leitwand 16' leicht heruntergezogen. Damit bildet sich eine einseitige Querschnittsverengung und somit vor dem Stutzen 6 eine leichte Drallströmung. Dies bewirkt eine bessere Reinigungswirkung und vermeidet ein Hängenbleiben von schnurförmigen Gegenständen in der bogenförmigen Ableitung.

Gelangt Wasser durch den Kanal 10 des Tauchrohres 3 zur Mündung 11, so strömt dieses an der Mündung 11 im Wesentlichen horizontal in den Strömungskanal 18, wobei die Strömungsrichtung entgegengesetzt zur Strömungsrichtung im Stutzen 6 ist. Nach einer Umlenkung um etwa 90° gelangt das Wasser in einen vertikalen Bereich des Strömungskanals 18. Zu diesem Bereich nimmt der Strömungskanal 18 im Querschnitt gesehen etwa die halbe Querschnittsfläche des Gehäuses 2 ein. Die andere Hälfte wird vom Raum 21 beansprucht. Nach dem vertikalen Bereich wird das Wasser durch die obere Leitwand 16 bogenförmig um 90° umgelenkt und gelangt in den Stutzen 6. In diesem Umlenkbereich wird der Einsatz 4 von beiden Seiten umströmt. Das Wasser wird hier somit geteilt und strömt dann im Stutzen6 wieder zusammen. Die Einleitung in den Stutzen 6 erfolgt somit wie ersichtlich stromlinienförmig unter Vermeidung von geräuschverursachenden Kanten.

### Bezugszeichenliste

- 1.: Ablaufsiphon
- 2.: Gehäuse
- 3.: Tauchrohr
- 4.: Einsatz
- 5.: Deckel
- 6.: Stutzen
- 7.: Abgangsrohr
- 8.: oberes Ende
- 9.: unteres Ende
- 10.: Kanal
- 11.: Mündung
- 12.: Haltezungen
- 13.: Gewinde
- 14.: Kragen
- 15.: Dichtung
- 16.: obere Leitwand
- 16a: Rand
- 17.: untere Leitwand
- 17a: Rand
- 18.: Strömungskanal
- 19.: Gehäuseboden
- 20.: unterer Rand
- 21.: Raum
- 22.: Aussenseite

## Patentansprüche

1. Ablaufsiphon für eine Sanitäreinrichtung, beispielsweise ein Waschbecken, mit einem Gehäuse (2) zur Aufnahme von Sperrwasser, welches Gehäuse (2) ein Tauchrohr (3) aufnimmt und einen Auslass (6) besitzt und in dem ein Einsatz (4) angeordnet ist, der eine untere Mündung (11) aufweist, welche unterhalb des Wasserspiegels des Sperrwassers liegt, wobei zwischen der unteren Mündung (11) und dem genannten Auslass (6) ein durch Leitwände (16, 17) gebildeter direkter Strömungskanal (18) verläuft, wobei der Strömungskanal (18) einen oberen Bereich aufweist, in welchem eine Aussenseite des Einsatzes (4) umströmt wird und der Strömungskanal (18) bezüglich des Auslasses (6) rückseitig nach oben verläuft, **dadurch gekennzeichnet, dass** die untere Leitwand (17) den Strömungskanal (18) gegen einen leeren und unterhalb des Wasserspiegels liegenden Innenraum (21) des Gehäuses (2) trennt und dass sich die genannte Leitwand (17) nach unten bis zu einer Bodenwandung (19) des Gehäuses (2) erstreckt.

2. Siphon nach Anspruch 1, **dadurch gekennzeichnet, dass** die genannte Leitwand (17) an der Aussenseite des Einsatzes (4) angeformt ist.

3. Siphon nach Anspruch 1 oder 2, **dadurch gekennzeichnet, dass** eine weitere obere Leitwand (16) vorgesehen ist, welche wenigstens bereichsweise an einem äusseren Rand (16a) an der Innenseite des Gehäuses (2) anliegt.

4. Siphon nach einem der Ansprüche 1 bis 3, **dadurch gekennzeichnet, dass** der Einsatz (4) in Strömungsrichtung gesehen vor seiner unteren Mündung (11) mit dem Tauchrohr (3) einen koaxialen Kanal (10) bildet.

5. Siphon nach einem der Ansprüche 1 bis 4, **dadurch gekennzeichnet, dass** die untere Mündung (11) des Einsatzes (4) bezüglich des Auslasses (6) nach rückwärts gerichtet ist.

6. Siphon nach einem der Ansprüche 1 bis 5, **dadurch gekennzeichnet, dass** der Einsatz (4) passgenau in das Gehäuse (2) eingesetzt ist.

7. Siphon nach einem der Ansprüche 1 bis 6, **dadurch gekennzeichnet, dass** in den Einsatz (4) von oben koaxial das untere Ende des Tauchrohres (3) eingesetzt ist.

8. Siphon nach einem der Ansprüche 1 bis 7, **dadurch gekennzeichnet, dass** das Tauchrohr (3) so weit in den Einsatz (4) einschiebbar ist, dass ein unteres Ende (9) des Tauchrohres (3) sich unmittelbar über der Mündung (11) des Einsatzes (4) befindet.

9. Siphon nach einem der Ansprüche 1 bis 8, **dadurch gekennzeichnet, dass** sich die Mündung (11) des Einsatzes (4) unmittelbar über einem Gehäuseboden (19) des Gehäuses (2) befindet.

10. Siphon nach einem der Ansprüche 1 bis 9, **dadurch gekennzeichnet, dass** der Einsatz (4) verdrehsicher im Gehäuse (2) positioniert ist.

11. Siphon nach einem der Ansprüche 1 bis 10, **dadurch gekennzeichnet, dass** die untere Leitwand (17') einseitig hochgezogen und/oder die obere Leitwand (16') heruntergezogen ist.

## Claims

1. Drainage siphon for a sanitary device, for example a washbasin, having a housing (2) for receiving sealing water, this housing (2) receiving a submersible pipe (3) and having an outlet (6), and there being arranged in this housing (2) an insert (4) which has a lower orifice (11) which lies below the surface of the sealing water, wherein a direct flow channel (18) which is formed by guide walls (16, 17) runs between the lower orifice (11) and the said outlet (6), wherein the flow channel (18) has an upper region in which flow passes around an outer side of the insert (4) and the flow channel (18) runs upwards and to the rear in relation to the outlet (6), **characterized in that** the lower guide wall (17) separates the flow channel (18) from an empty inner space (21) of the housing (2) which lies below the water surface, and **in that** the said guide wall (17) extends downwards as far as a base wall (19) of the housing (2).

2. Siphon according to Claim 1, **characterized in that** the said guide wall (17) is integrally formed on the outer side of the insert (4).

3. Siphon according to Claim 1 or 2, **characterized in that** a further upper guide wall (16) is provided which abuts at least in certain regions against an outer rim (16a) on the inner side of the housing (2).

4. Siphon according to one of Claims 1 to 3, **characterized in that** the insert (4) forms a coaxial channel (10) with the submersible pipe (3), upstream of its lower orifice (11) as seen in the direction of flow.

5. Siphon according to one of Claims 1 to 4, **characterized in that** the lower orifice (11) of the insert (4) is directed to the rear in relation to the outlet (6).

6. Siphon according to one of Claims 1 to 5, **characterized in that** the insert (4) is inserted fittingly into the housing (2).

7. Siphon according to one of Claims 1 to 6, **characterized in that** the lower end of the submersible pipe (3) is inserted into the insert (4) coaxially from above.

8. Siphon according to one of Claims 1 to 7, **characterized in that** the submersible pipe (3) may be pushed into the insert (4) far enough for a lower end (9) of the submersible pipe (3) to be located directly above the orifice (11) of the insert (4).

9. Siphon according to one of Claims 1 to 8, **characterized in that** the orifice (11) of the insert (4) is located directly above a housing base (19) of the housing (2).

10. Siphon according to one of Claims 1 to 9, **characterized in that** the insert (4) is positioned in the housing (2) such that it cannot rotate in relation thereto.

11. Siphon according to one of Claims 1 to 10, **characterized in that** the lower guide wall (17') is drawn up on one side and/or the upper guide wall (16') is drawn down.

## Revendications

1. Siphon de bouche d'écoulement pour un appareil sanitaire, par exemple un lavabo, comprenant un boîtier (2) pour recevoir l'eau d'étanchéité, lequel boîtier (2) reçoit un tuyau d'immersion (3) et possède une sortie (6), et dans lequel boîtier est disposé un insert (4) qui présente une embouchure inférieure (11) qui se situe en dessous du niveau d'eau de l'eau d'étanchéité, entre l'embouchure inférieure (11) et ladite sortie (6) s'étendant un conduit d'écoulement (18) direct formé par des parois de guidage (16, 17), le conduit d'écoulement (18) présentant une région supérieure dans laquelle un côté extérieur de l'insert (4) est parcouru par l'écoulement, et le conduit d'écoulement (18) s'étendant vers le haut du côté arrière par rapport à la sortie (6), **caractérisé en ce que** la paroi de guidage inférieure (17) sépare le conduit d'écoulement (18) vis-à-vis d'un espace interne vide (21) du boîtier (2), situé en dessous du niveau de l'eau, et **en ce que** ladite paroi de guidage (17) s'étend vers le bas jusqu'à une paroi de fond (19) du boîtier (2).

2. Siphon selon la revendication 1, **caractérisé en ce que** ladite paroi de guidage (17) est façonnée sur le côté extérieur de l'insert (4).

3. Siphon selon la revendication 1 ou 2, **caractérisé en ce qu'**une autre paroi de guidage supérieure (16) est prévue, laquelle s'applique au moins en partie au niveau d'un bord extérieur (16a) contre le côté intérieur du boîtier (2).

4. Siphon selon l'une quelconque des revendications 1 à 3, **caractérisé en ce que** l'insert (4), vu dans la direction de l'écoulement avant son embouchure inférieure (11), forme un conduit coaxial (10) avec le tuyau d'immersion (3).

5. Siphon selon l'une quelconque des revendications 1 à 4, **caractérisé en ce que** l'embouchure inférieure (11) de l'insert (4) est orientée vers l'arrière par rapport à la sortie (6).

6. Siphon selon l'une quelconque des revendications 1 à 5, **caractérisé en ce que** l'insert (4) est inséré avec un ajustement serré dans le boîtier (2).

7. Siphon selon l'une quelconque des revendications 1 à 6, **caractérisé en ce que** l'extrémité inférieure du tuyau d'immersion (3) est insérée dans l'insert (4) coaxialement par le haut.

8. Siphon selon l'une quelconque des revendications 1 à 7, **caractérisé en ce que** le tuyau d'immersion (3) peut être enfoncé dans l'insert (4) jusqu'à ce qu'une extrémité inférieure (9) du tuyau d'immersion (3) se trouve directement au-dessus de l'embouchure (11) de l'insert (4).

9. Siphon selon l'une quelconque des revendications 1 à 8, **caractérisé en ce que** l'embouchure (11) de l'insert (4) se trouve directement au-dessus d'un fond de boîtier (19) du boîtier (2).

10. Siphon selon l'une quelconque des revendications 1 à 9, **caractérisé en ce que** l'insert (4) est positionné de manière fixée en rotation dans le boîtier (2).

11. Siphon selon l'une quelconque des revendications 1 à 10, **caractérisé en ce que** la paroi de guidage inférieure (17') est tirée vers le haut d'un côté, et/ou la paroi de guidage supérieure (16') est tirée vers le bas.
